# EUROPÄISCHE PATENTSCHRIFT

(11) **EP 2 003 244 B1**
(45) Veröffentlichungstag und Bekanntmachung des Hinweises auf die Patenterteilung: **23.12.2009**
(21) Anmeldenummer: 08157283.6
(22) Anmeldetag: 30.05.2008
(51) Int. Cl.: D21H 23/32, D21H 23/56

(54) **Anlage zum Streichen einer Faserstoffbahn mit einem Streichmedium**
Facility for coating a sheet of fibrous material with a coating agent
Installation destinée au couchage d'une bande de matière fibreuse dotée d'un milieu de couchage

(30) Priorität: 12.06.2007 DE 102007027094
(43) Veröffentlichungstag der Anmeldung: 17.12.2008
(73) Patentinhaber: Voith Patent GmbH, 89522 Heidenheim (DE)
(72) Erfinder: Reich, Stefan, 89522, Heidenheim (DE); Klotzbücher, Wolfgang, 89547, GERSTETTEN (DE); Fischer, Franz, 89567, SONTHEIM/BRENZ (DE); Dr. Kustermann, Martin, 89522, HEIDENHEIM (DE)

(56) Entgegenhaltungen:
- EP-A- 0 565 508
- WO-A-01/98586
- WO-A-02/35140
- DE-A1- 4 230 241
- DE-A1- 4 402 108
- DE-A1- 4 402 744
- DE-A1- 19 600 046
- DE-C1- 4 401 737

## Beschreibung

Die Erfindung betrifft das Gebiet des Streichens von Faserstoffbahnen. Dabei kommen Papierbahnen, Kartonbahnen oder andere Bahnen in Betracht.

Es gibt eine Vielzahl von Systemen zum Streichen einer Faserstoffbahn aus Papier oder dergleichen. Siehe zum Beispiel DE 44 02 744 A1, DE 44 02 108 A1, DE 44 01 737 A1, DE- A1 196 000 46.

Solche Anlagen können auf unterschiedliche Weise aufgebaut sein. So kann die Anlage einer Walze umfassen, die im Betrieb von der Faserstoffbahn umschlungen ist, rotiert, und dabei die Faserstoffbahn mitnimmt. Die Streichfarbe wird von einer Auftragseinrichtung direkt auf die Faserstoffbahn aufgetragen.

Die Streichfarbe kann aber auch in einem indirekten Verfahren zunächst auf die Mantelfläche einer umlaufenden Walze aufgetragen und von der Mantelfläche sodann an die laufende Faserstoffbahn abgegeben werden.

Es gibt verschiedene Arten von Auftragseinrichtungen. Im vorliegenden Falle sollen vor allem Düsenauftragswerke betrachtet werden, bei welchen aus einer maschinenbreiten Düse ein freier Strahl des Streichmediums, beispielsweise Streichfarbe aufgebracht wird, entweder im direkten oder im indirekten Verfahren.

In der Auftragseinrichtung ist oftmals eine Rakeleinrichtung vorgesehen. Auch hierfür kommen unterschiedliche Bauarten in Betracht. Üblicherweise verwendet man eine Rakeleinrichtung mit einer Rakelklinge, oder einer Rakelleiste oder einem rotierenden Rakelstab. Auch so genannte Luftmesser kommen zum Einsatz.

Die Auftragseinrichtung erstreckt sich über die gesamte Breite der Maschine. Sie ist von einem Tragbalken getragen. Der Tragbalken ist verschwenkbar, und zwar aus einer abgefahrenen oder Ruheposition, in welcher die eigentliche Auftragseinrichtung von der Mantelfläche der Walze einen größeren Abstand hat, in eine angestellte oder Arbeitsposition, in welcher sich die Auftragseinrichtung nahe bei der Faserstoffbahn oder bei der Mantelfläche der Walze befindet, um die Streichfarbe oder ein anderes Auftragsmedium aufzutragen.
Der Tragbalken ist ebenso in umgekehrter Reihenfolge, also von der angestellten in die abgefahrene Position verfahrbar.

Unterhalb des Tragbalkens mit der von ihm getragenen Auftragseinrichtung befindet sich ein Laufsteg. Während der Tragbalken verfahrbar ist - im Allgemeinen um eine horizontale Achse verschwenkbar -, so ist der Laufsteg ortsfest. Beim Übergang zwischen der Ruheposition und der Arbeitsposition beziehungsweise umgekehrt findet somit eine Relativbewegung zwischen diesen beiden Bauteilen - Tragbalken einerseits und Laufsteg andererseits - statt. Hierbei besteht eine große Gefahr für das Bedienungspersonal, sofern sich dieses auf dem Laufsteg befindet. Eine Schwenkbewegung des Tragbalkens kann sehr plötzlich eintreten. Kommt es nämlich zu einer Produktionsunterbrechung, beispielsweise durch ein Abreißen der Papierbahn oder eine sonstige Störung, so wird die Auftragseinrichtung mit dem Tragbalken von der Walze weggeschwenkt, in Richtung auf den Laufsteg. Dabei besteht für das Personal Quetschgefahr zwischen der Auftragseinrichtung und dem Laufsteg.

Um diese Gefahrenstelle abzusichern, werden bisher Schutzzäune um die Auftragseinrichtung herum angeordnet, die einen Eintritt oder einen Eingriff in die Gefahrenzonen nicht zulassen. Auch hat man schon den kritischen Raum durch ein Tuch abgedeckt. Führt der Tragbalken eine Abschwenkbewegung aus, so wird das Tuch gestaucht oder in Falten gelegt, und bietet dann keinen zuverlässigen Schutz für das Bedienungspersonal gegen Quetschen.

Auch könnte man an zusätzliche Steuerungen denken, um jegliche Schwenkvorgänge zuverlässig und sicher zu betreiben. Derartige steuertechnische Mittel mit Hardware und Software bedeuten jedoch einen hohen Aufwand und sind daher kostenintensiv.

Der Erfindung liegt die Aufgabe zugrunde, eine gemäß dem Oberbegriff gestaltete Anlage derart zu gestalten, dass das Bedienungspersonal gegen Unfälle zufolge von Schwenkbewegungen des Tragbalkens mit der darauf befindlichen Auftragseinrichtung zuverlässig geschützt wird.

Diese Aufgabe wird mit einer Anlage gemäß Anspruch 1 gelöst.

Der Kerngedanke besteht darin, einen gespannt bzw. straff gehaltenen Vorhang vorzusehen, der als mechanische Schutzeinrichtung wirkt. Erfindungsgemäß ist der Vorhang mit seinem oberen Ende an den Tragbalken angeschlossen und folgt diesem bei dessen Schwenkbewegung. Der Vorhang ist zu jedem Zeitpunkt gespannt. Er ist somit zu keinem Zeitpunkt gefaltet, sondern stellt eine positive Absperrung gegen jegliches Eingreifen in die Gefahrenzone dar. Die Lösung ist somit zuverlässig bezüglich der Sicherheit des Bedienungspersonales oder einer sonstigen sich dort befindlichen Person. Sie ist außerordentlich einfach im Aufbau, nicht störanfällig und kostengünstig. Irgendwelche Steuerungseinrichtungen sind entbehrlich.

Unter der Ausdrucksweise "Vorhang" wird jegliches flächige, biegeschlaffe Gebilde verstanden. Es kann sich dabei um ein Tuch handeln. Das Tuch kann aus Stoff oder aus Gummi oder aus sonstigem Material sein. Es kann gelocht oder geschlitzt sein. Auch ist ein dünnes Blech denkbar, oder ein Netz. Denkbar ist auch ein sich überlappendes und in seiner Höhe ausfahrbares Blech.

Eine vorteilhafte Ausführung kann darin bestehen, dass der Vorhang durch eine an seinem unteren Ende angreifende Spanneinrichtung gespannt gehalten ist.

Als Spanneinrichtung ist in erster Linie an ein Gewicht zu denken, das an die Unterkante des Vorhangs angehängt wird. Auch könnte eine Feder an der Unterkante angreifen. Der Vorhang kann auch über eine Umlenkrolle geführt sein.

Schließlich kann die Spanneinrichtung ganz einfach darin liegen, dass der Vorhang ein genügend großes Eigengewicht hat, so dass er ohne weiteres Zutun in einer Vertikalebene herabhängt. Es könnte dann der Fall sein, wenn man als Vorhang beispielsweise einen ausgedienten Papiermaschinenfilz verwendet.

Die Erfindung sowie der Stand der Technik sind anhand der Zeichnung näher erläutert. Darin ist im Einzelnen Folgendes dargestellt:
- Figur 1: zeigt eine erste Ausführungsform einer Anlage gemäß der Erfindung mit der Auftragseinrichtung in Arbeitsposition.
- Figur 2: zeigt den Gegenstand von Figur 1 mit der Auftragseinrichtung in Ruheposition.
- Figur 3: zeigt eine zweite Ausführungsform einer Anlage gemäß der Erfindung mit der Auftragseinrichtung in Arbeitsposition.
- Figur 4: zeigt den Gegenstand von Figur 3 mit der Auftragseinrichtung in Ruheposition.
- Figur 5: zeigt eine bekannte Anlage mit der Auftragseinrichtung in Arbeitsposition.
- Figur 6: zeigt die bekannte Anlage gemäß Figur 5 mit der Auftragseinrichtung in Ruheposition.

Die Anlage gemäß **Figur 1** umfasst eine Walze 1, die von einer laufenden Faserstoffbahn 2 aus Papier umschlungen ist.

Man erkennt ferner eine Auftragseinrichtung 3. Diese weist eine maschinenbreite Auftragslippe 4 auf. Die Auftragseinrichtung 3 ist von einem Tragbalken 5 getragen. Der Tragbalken 5 ist mittels eines Schwenkhebels 6 um eine horizontale Schwenkachse 7 verschwenkbar.

Unterhalb des Tragbalkens 5 und seitlich versetzt gegen diesen befindet sich ein Laufsteg 8 für das Bedienpersonal der Anlage bzw. der Streicheinrichtung.

Es ist ein flächiger, biegeschlaffer Vorhang 9 vorgesehen. Dieser ist mit seinem oberen Ende am Tragbalken 5 befestigt. An seinem unteren Ende greift mindestens ein Gewicht 10 an. Dabei ist der Vorhang zwischen zwei Rollen 11, 12 geführt.

Der Vorhang erstreckt sich über die gesamte Breite der Maschine. Auch eine geringere Erstreckung als über die gesamte Breite wäre denkbar.

Der Auftragseinrichtung 3 ist - in Umlaufrichtung der Walze 1 gesehen - eine Rakeleinrichtung 13 nachgeschaltet. Diese umfasst eine Rakelklinge 14, ferner ein Leitblech 15 zum Abführen des abgerakelten Überschusses von Streichfarbe.

Während des Betriebes läuft die Walze 1 um, im vorliegenden Falle im Uhrzeigersinn. Die Papierbahn 2 bewegt sich in Richtung des Pfeils. Ein maschinenbreiter Strahl wird mittels der Düsen- Auftragseinrichtung 3 gegen die Papierbahn 2 gerichtet. Die Rakeleinrichtung 13 rakelt einen gewissen Überschuss des aufgebrachten Streichfarbenfilms ab, so dass ein gleichmäßiger Film nach der Rakeleinrichtung 13 auf der Papierbahn 2 verbleibt.

Figur 2 veranschaulicht die Ruheposition des Tragbalkens 5. Dieser ist von der Papierbahn 2 abgefahren. Das Gewicht 10 befindet sich in seiner unteren Position. Der Vorhang 9 ist durch das Gewicht straff gespannt.

Die Anlage gemäß der Figuren 3 und 4 ist genau so aufgebaut, wie jene gemäß Figur 3. Lediglich der Vorhang 9 ist etwas anders geführt. Er greift nämlich mit seinem einen Ende am Laufsteg 8 an. Er umschlingt eine Umlenkrolle 16. Dort befindet sich das im Sinne der Erfindung obere Ende des Vorhanges 9.

Auch hier ist der Vorhang zu jedem Zeitpunkt straff gespannt.

Bei beiden Anlagen, jener gemäß der Figuren 1 und 2 und jener gemäß der Figuren 3 und 4, ist zu jedem Zeitpunkt die Gefahrenzone abgesperrt, das ist jene Zone, die sich zwischen der linken Kante des Laufsteges 8 und der rechten unteren Kante des Tragbalkens 5 befindet.

Anders ist es bei der konventionellen Anlage gemäß der Figuren 5 und 6.

Die Anlage ist im Grunde genau so aufgebaut, wie die zuvor beschriebenen, erfindungsgemäßen Anlagen. Man sieht jedoch, dass die Gefahrenzone durch ein Tuch 17 abgesperrt ist. Dieses schlägt im abgefahrenen Zustand des Tragbalkens 5, das heißt in der Ruheposition, Falten 18. Damit herrschen keine definierten Verhältnisse, so dass durchaus eine Quetsch- oder Verletzungsgefahr für die auf dem Laufsteg 8 befindliche Person und auch ein Verklemmen des faltigen Vorhanges besteht.

Statt eines Laufsteges kann jegliche andere Art von Arbeitsbühne vorgesehen sein.

### Bezugszeichenliste

- 1: Walze
- 2: Faserstoffbahn/ Papierbahn
- 3: Auftragseinrichtung
- 4: Auftragsl ippe
- 5: Tragbalken
- 6: Schwenkhebel
- 7: Schwenkachse
- 8: Laufsteg
- 9: Vorhang
- 10: Gewicht
- 11: Rolle
- 12: Rolle
- 13: Rakeleinrichtung
- 14: Rakelklinge
- 15: Leitblech
- 16: Umlenkrolle
- 17: Tuch
- 18: Falte

## Patentansprüche

1. Anlage zum Streichen einer Faserstoffbahn (2) mit einem Streichmedium;
- mit einer Walze (1), die von der Faserstoffbahn (2) im Betrieb umschlungen ist;
- mit einer Auftragseinrichtung (3) zum direkten Auftragen der Streichfarbe auf die Faserstoffbahn (2) oder zum indirekten Auftragen, zuerst auf die Mantelfläche der Walze (1), und dann auf die Faserstoffbahn (2);
- mit einem Tragbalken (5), der die Auftragseinrichtung (3) trägt und der in Arbeitsposition an die Faserstoffbahn (2) herangeschwenkt, und in Ruheposition von dieser abgeschwenkt ist;
- mit einem Laufsteg (8), der zur Begehung durch das Bedienungspersonal dient und der im Bereich des Tragbalkens (5) angeordnet ist, und zwar unterhalb des Tragbalkens (5) und - in Seitenansicht - seitlich gegen diesen versetzt;
**gekennzeichnet durch** die folgenden Merkmale:
- es ist ein flächiger, gespannt bzw. straff gehaltener Vorhang (9) vorgesehen, der am Tragbalken (5) aufgehängt ist und der sich - in Seitenansicht - in einer Vertikalebene zwischen dem Tragbalken (5) und dem Laufsteg (8) befindet;
- das untere Ende des Vorhanges (9) reicht in der Arbeitsposition des Tragbalkens (5) mit der Auftragseinrichtung (3) wenigstens bis zum Laufsteg (8); wodurch der Vorhang (9) als mechanische Schutzeinrichtung wirkt.

2. Anlage nach Anspruch 1, **dadurch gekennzeichnet, dass**
eine Spanneinrichtung (10) vorgesehen ist, die auf das untere Ende des Vorhanges (9) einwirkt.

3. Anlage nach Anspruch 1 oder 2, **dadurch gekennzeichnet, dass** die Spanneinrichtung (10) ein Gewicht ist.

4. Anlage nach Anspruch 1 oder 2, **dadurch gekennzeichnet, dass** die Spanneinrichtung (10) eine Feder ist.

5. Anlage nach einem der Ansprüche 1 bis 4, **dadurch gekennzeichnet, dass** das eine Ende des Vorhanges (9) am Laufsteg (8) fixiert ist, und dass der Vorhang (9) eine am Tragbalken (5) drehbar gelagerte Umlenkrolle (16) umschlingt.

6. Anlage nach einem der Ansprüche 1, **dadurch gekennzeichnet, dass** der Vorhang (9) durch sein Eigengewicht gespannt bzw. straff gehalten ist.

7. Anlage nach einem der Ansprüche 1 bis 6, **dadurch gekennzeichnet, dass** der Vorhang (9) ein flächiges, biegeschlaffes Gebilde ist und beispielsweise aus einem Tuch, wie Stoff, oder aus Gummi oder aus sonstigem Material besteht.

8. Anlage nach einem der Ansprüche 1 bis 6, **dadurch gekennzeichnet, dass** der flächige Vorhang (9) aus dünnem Blech besteht, welches beispielsweise in seiner Höhe ausfahrbar ist.

9. Anlage nach einem der Ansprüche 1 bis 8, **dadurch gekennzeichnet, dass** der flächige Vorhang (9) gelocht oder geschlitzt oder als Netz ausgebildet ist.

10. Anlage nach einem der Ansprüche 1 bis 9, **dadurch gekennzeichnet, dass** der Tragbalken durch einen Schwenkhebel (6) in und aus der Arbeitsposition verschwenkbar ist.

## Claims

1. Installation for coating a sheet of fibrous material (2) with a coating medium;
- having a roll (1) around which the sheet of fibrous material (2) wraps during operation;
- having an application device (3) for direct application of the coating colour to the sheet of fibrous material (2) or for indirect application, firstly to the circumferential surface of the roll (1) and then to the sheet of fibrous material (2);
- having a supporting beam (5), which supports the application device (3) and which, in the operating position, is pivoted up to the sheet of fibrous material (2) and, in the rest position, is pivoted away from the latter;
- having a catwalk (8), which is used by the operating personnel for access on foot and which is arranged in the area of the supporting beam (5), specifically below the supporting beam (5) and - in side view - is offset laterally with respect to the said beam;
**characterized by** the following features:
- a flat curtain (9) is provided, which is kept tensioned or taut, is suspended on the supporting beam (5) and - in side view - is located in a vertical plane between the supporting beam (5) and the catwalk (8);
- in the operating position of the supporting beam (5) with the application device (3), the lower end of the curtain (9) reaches at least as far as the catwalk (8); which means that the curtain (9) acts as a mechanical protective device.

2. Installation according to Claim 1, **characterized in that** a tensioning device (10) is provided, which acts on the lower end of the curtain (9).

3. Installation according to Claim 1 or 2, **characterized in that** the tensioning device (10) is a weight.

4. Installation according to Claim 1 or 2, **characterized in that** the tensioning device (10) is a spring.

5. Installation according to one of Claims 1 to 4, **characterized in that** one end of the curtain (9) is fixed to the catwalk (8), and **in that** the curtain (9) wraps around a deflection roller (16) mounted on the supporting beam (5) such that it can rotate.

6. Installation according to one of Claims 1, **characterized in that** the curtain (9) is kept tensioned or taut by its own weight.

7. Installation according to one of Claims 1 to 6, **characterized in that** the curtain (9) is a flat, limp structure and, for example, consists of a cloth, such as material, or of rubber or other material.

8. Installation according to one of Claims 1 to 6, **characterized in that** the flat curtain (9) consists of thin metal sheet which, for example, can be extended vertically.

9. Installation according to one of Claims 1 to 8, **characterized in that** the flat curtain (9) is perforated or slotted or formed as a net.

10. Installation according to one of Claims 1 to 9, **characterized in that** the supporting beam can be pivoted in and out of the operating position by a pivoting lever (6).

## Revendications

1. Installation destinée au couchage d'une bande de matière fibreuse (2) avec un milieu de couchage,
- avec un rouleau (1), qui est entouré en fonctionnement par la bande de matière fibreuse (2),
- avec un dispositif de dépôt (3) pour le dépôt direct de la pâte de couchage sur la bande de matière fibreuse (2) ou pour son dépôt indirect, d'abord sur la surface latérale du rouleau (1) et ensuite sur la bande de matière fibreuse (2),
- avec une poutre de support (5), qui porte le dispositif de dépôt (3) et qui en position de travail est basculée contre la bande de matière fibreuse (2) et en position de repos est écartée de celle-ci,
- avec une passerelle (8), qui permet l'accès par le personnel de commande et qui est disposée dans la région de la poutre de support (5), notamment en dessous de la poutre de support (5) et - en vue latérale - est décalée latéralement par rapport à celle-ci,
**caractérisée par** les caractéristiques suivantes :
- il est prévu un rideau plat (9), maintenu sous tension ou de façon rigide, qui est suspendu à la poutre de support (5) et qui se trouve - en vue latérale - dans un plan vertical entre la poutre de support (5) et la passerelle (8),
- l'extrémité inférieure du rideau (9), dans la position de travail de la poutre de support (5) avec le dispositif de dépôt (3), s'étend au moins jusqu'à la passerelle (8), le rideau (9) faisant office de dispositif de protection mécanique.

2. Installation selon la revendication 1, **caractérisée en ce qu'**il est prévu un dispositif de tension (10), qui agit sur l'extrémité inférieure du rideau (9).

3. Installation selon la revendication 1 ou 2, **caractérisée en ce que** le dispositif de tension (10) est un poids.

4. Installation selon l'une quelconque des revendications 1 ou 2, **caractérisée en ce que** le dispositif de tension (10) est un ressort.

5. Installation selon l'une quelconque des revendications 1 à 4, **caractérisée en ce qu'**une extrémité du rideau (9) est fixée à la passerelle (8), et **en ce que** le rideau (9) entoure un rouleau de déviation (16) monté de façon rotative sur la poutre de support (5).

6. Installation selon la revendication 1, **caractérisée en ce que** le rideau (9) est maintenu sous tension ou de façon rigide par son propre poids.

7. Installation selon l'une quelconque des revendications 1 à 6, **caractérisée en ce que** le rideau (9) est constitué d'une structure plate flexible, et par exemple d'une toile, comme un tissu, ou de caoutchouc ou d'une autre matière.

8. Installation selon l'une quelconque des revendications 1 à 6, **caractérisée en ce que** le rideau plat (9) est constitué d'une tôle mince, qui peut par exemple être déployée en hauteur.

9. Installation selon l'une quelconque des revendications 1 à 8, **caractérisée en ce que** le rideau plat (9) est perforé ou fendu ou est formé par un filet.

10. Installation selon l'une quelconque des revendications 1 à 9, **caractérisée en ce que** la poutre de support est apte à pivoter dans et hors de sa position de travail au moyen d'un levier pivotant (6).
